# EUROPÄISCHE PATENTSCHRIFT

(11) **EP 1 615 476 B1**
(45) Veröffentlichungstag und Bekanntmachung des Hinweises auf die Patenterteilung: **07.05.2008**
(21) Anmeldenummer: 05012059.1
(22) Anmeldetag: 03.06.2005
(51) Int. Cl.: H05B 41/28, H05B 41/285

(54) **Schaltungsanordnung mit einer schalterentlasteten Vollbrücke zum Betrieb von Lampen**
Full-bridge circuit for operating discharge lamps, with means for relieving the switches of said full-bridge circuit
Convertisseur en pont complet pour alimenter une lampe à décharge, avec moyens pour décharger les interrupteurs dudit pont complet

(30) Priorität: 09.07.2004 DE 102004033377
(43) Veröffentlichungstag der Anmeldung: 11.01.2006
(73) Patentinhaber: Patent-Treuhand-Gesellschaft für elektrische Glühlampen mbH, 81543 München (DE)
(72) Erfinder: Franck, Felix, Dr., 80333 München (DE); Sowa, Wolfram, Dr., 81739 München (DE)

(56) Entgegenhaltungen:
- EP-A2- 0 666 638
- US-A- 4 864 479
- US-B1- 6 208 085
- US-B1- 6 259 213

## Beschreibung

### Technisches Gebiet

Die Erfindung betrifft Schaltungsanordnungen zum Betrieb von Lampen. Der Begriff Lampe umfasst in der vorliegenden Patentanmeldung Vorrichtungen, die geeignet sind, um aus elektrischer Energie elektromagnetische Strahlung mit einer Wellenlänge zwischen 50 Nanometern und 50000 Nanometern zu erzeugen. Beispielsweise handelt es sich dabei um Glühlampen, Gasentladungslampen oder Leuchtdioden.

Bei der Schaltungsanordnung handelt es sich insbesondere um eine Vollbrücke, deren Schalter schaltentlastet sind. Weiterhin ist die Schaltungsanordnung auch geeignet Netzstrom-Oberschwingungen gering zu halten.

### Stand der Technik

In der Schrift US 4 864 479 (Steigerwald) ist ein DC-DC Wandler beschrieben, der als Vollbrücke aufgebaut ist. Parasitäre Kapazitäten und Dioden der Schalter der Vollbrücke bewerkstelligen ein Entlasten der Schalter. Die Schalter schalten erst dann ein, wenn die Spannung, die an den Schaltern anliegt null ist. Dies wird in der Literatur mit "Zero Voltage Switching" (ZVS) bezeichnet. Das beschriebene Funktionsprinzip baut auf einem Resonanzvorgang zwischen den parasitären Kapazitäten und dem induktiven Anteil eines Lastwiderstands auf. Damit ist die Entlastung der Schalter nur in einem eingeschränkten Bereich der Betriebsfrequenz realisierbar. Da Lampen häufig in einem durch die Lampentechnik gegebenen Frequenzbereich betrieben werden müssen und zudem der induktive Anteil des Lastwiderstands durch Drosseln zur Strombegrenzung vorgegeben ist, ist eine Schalterentlastung bei Vollbrücken aus dem Stand der Technik bei Lampenbetrieb nur selten möglich.

In der Schrift EP 666 638 A2 (Franck) ist eine Gegentaktschaltstufe beschrieben, die den Potentialunterschied zwischen den Schaltern durch spezielle Energiespeicher zeitlich konstant hält. In einer Ausführungsform werden zwei dieser Gegentaktschaltstufen zu einer Brückenschaltung verbunden, wobei die Phasenlage der Zwei Gegentaktschaltstufen zueinander in weiten Grenzen einstellbar ist.

### Darstellung der Erfindung

Es ist Aufgabe der vorliegenden Erfindung, eine Schaltungsanordnung mit einer Vollbrücke zum Betrieb von Lampen bereit zu stellen, die eine Schalterentlastung bei einer wählbaren Betriebsfrequenz bewerkstelligt, und eine Reduzierung der Netzstrom Oberschwingung bewirkt. Diese Aufgabe wird durch eine Schaltungsanordnung mit einer Vollbrücke gelöst, die aus einem ersten und einem zweiten Vollbrückenast aufgebaut ist, wobei zwischen die Vollbrückenäste eine erste Drossel geschaltet ist und in Serie zu einem der Vollbrückenäste eine zweite Drossel geschaltet ist. Weiterhin weist die erfindungsgemäße Schaltungsanordnung eine Ladungspumpe auf. Als Betriebsfrequenz wird in der vorliegenden Patentanmeldung die Frequenz eines Takts verstanden mit dem die Schalter eines Vollbrückenasts öffnen und schließen.

Durch die erfindungsgemäße Schaltungsanordnung schwingen die Potenziale der Vollbrückenäste so gegeneinander, dass sich ZVS einstellt. Dies bei einer Betriebsfrequenz, die durch die erste und die zweite Drossel eingestellt werden kann und nicht vom induktiven Anteil des Lastwiderstands abhängt.

Weiterhin kann durch eine Phasenverschiebung der Ansteuerung der beiden Vollbrückenäste wie sie in US 4 864 479 (Steigerwald) beschrieben ist auch auf eine erfindungsgemäße Schaltungsanordnung angewendet werden. Damit kann mit Hilfe der Phasenverschiebung ein gewünschter Lampenstrom eingestellt werden.

Somit ermöglicht die Erfindung eine einstufige Schaltungsanordnung zum Betrieb einer Lampe mit geringem Schaltungsaufwand, bei der über die o.g. Phasenverschiebung der Lampenstrom und über die Betriebsfrequenz die Energiebilanz der Ladungspumpe einstellbar ist, wobei alle enthaltenen Schalter schaltentlastet sind.

### Kurze Beschreibung der Zeichnungen

Im folgenden soll die Erfindung anhand von Ausführungsbeispielen unter Bezugnahme auf Zeichnungen näher erläutert werden. Es zeigen:
- Figur 1: ein Ausführungsbeispiel für eine erfindungsgemäße Schaltungsanordnung,
- Figur 2: ein Ausführungsbeispiel für eine erfindungsgemäße Schaltungsanordnung, mit einer Ladungspumpe zur Reduzierung der Netzstrom-Oberschwingungen,
- Figur 3: ein Ausführungsbeispiel für eine erfindungsgemäße Schaltungsanordnung, mit einer alternativen Variante einer Ladungspumpe zur Reduzierung der Netzstrom-Oberschwingungen,
- Figur 4: ein Ausführungsbeispiel gemäß Figur 2, mit einem zusätzlichen Kondensator zur Schalterentlastung,
- Figur 5: ein Ausführungsbeispiel gemäß Figur 3, mit zusätzlichen Kondensatoren zur Schalterentlastung.

Im folgenden werden Schalter durch den Buchstaben S, Dioden durch den Buchstaben D, Kondensatoren durch den Buchstaben C, Knoten durch den Buchstaben N und Drosseln durch den Buchstaben L jeweils gefolgt von einer Zahl bezeichnet. Auch werden im folgenden für gleiche und gleichwirkende Elemente der verschiedenen Ausführungsbeispiele durchweg gleiche Bezugszeichen verwendet.

### Bevorzugte Ausführung der Erfindung

Figur 1 zeigt eine Schaltungsanordnung ohne die erfindungsgemäße Netzstromoberwellenkorrektur. Im folgenden ist die Topologie dieser Schaltungsanordnung beschrieben.

Ein erster Vollbrückenast umfasst die Serienschaltung eines ersten und eines dritten elektronischen Schalters S1, S3, die in einem ersten Mittelpunkt N1 verbunden sind.

Ein zweiter Vollbrückenast umfasst die Serienschaltung eines zweiten und eines vierten elektronischen Schalters S2, S4, die in einem zweiten Mittelpunkt N2 verbunden sind.

Der erste und der zweite Vollbrückenast sind jeweils mit einem Anschluss mit einem positiven Knoten N3 und mit dem anderen Anschluss mit einem negativen Knoten N4 verbunden. Nicht dargestellt ist eine Energiequelle, die zwischen dem positiven Knoten N3 und dem negativen Knoten N4 eine Gleichspannung einspeist. Zwischen den positiven Knoten N3 und den negativen Knoten N4 ist ein Speicher-Kondensator C6 geschaltet.

Der erste und der zweite Mittelpunkt N1, N2 sind über eine erste Drossel L1 verbunden. Erfindungsgemäß ist im zweiten Vollbrückenast in Serie zum zweiten und vierten elektronischen Schalter S2, S4 mindestens eine zweite Drossel L2 geschaltet ist.

In der Schaltungsanordnung ist die zweite Drossel L2 zwischen den dritten Knoten N3 und den zweiten elektronischen Schalter S2 geschaltet. Eine vierte Drossel L4 ist zwischen den vierten Knoten N4 und den vierten elektronischen Schalter S4 geschaltet. Im Ausführungsbeispiel sind die zweite und die vierte Drossel L2, L4 magnetisch gekoppelt. Durch diese Kopplung werden die Ströme in den Schaltern symmetrisiert, was zu reduzierten Funkstörungen führt.

Parallel zur Serienschaltung des zweiten und vierten elektronischen Schalters S2, S4 ist die Serienschaltung eines ersten und eines zweiten Kondensators C1, C2 geschaltet, die an einem fünften Knoten N5 verbunden sind. Die Werte von C1 und C2 sind so gewählt, dass die Spannung an C1 und C2 während einer Periode der Betriebsfrequenz als konstant angenommen werden kann. An N5 wird damit ein Anschluss für einen Lastkreis geschaffen.

Im Ausführungsbeispiel ist der Lastkreis zwischen den fünften Knoten N5 und den ersten Mittelpunkt N1 geschaltet. An den Lastkreis sind Lampen Lp ankoppelbar.

In der Schaltungsanordnung besteht der Lastkreis aus einem Tiefpass bestehend aus der Serienschaltung einer dritten Drossel L3 und eines dritten Kondensators C3. Eine Lampe Lp ist parallel zum dritten Kondensator C3 geschaltet. Die Grenzfrequenz des Tiefpasses liegt bevorzugt unterhalb der Betriebsfrequenz der Vollbrücke. Damit wird ein sinusförmiger Lampenstrom erreicht.

Zur Symmetrisierung der Schaltungsanordnung ist im Ausführungsbeispiel zwischen den zweiten und den dritten Knoten N2, N3 die Parallelschaltung eines vierten Kondensators C4 und einer ersten Diode D1 geschaltet und zwischen den zweiten und den vierten Knoten N2, N4 die Parallelschaltung eines fünften Kondensators C5 und einer zweiten Diode D2 geschaltet.

Parallel zu jedem elektronischen Schalter S1, S2, S3, S4 ist jeweils eine Diode und ein Kondensator geschaltet. Dabei handelt es sich um parasitäre Elemente, die ein elektronischer Schalter in seiner praktischen Ausführung mit sich bringt. Die Dioden sind bei Bipolartransistoren und IGBTs nicht prinzipbedingt vorhanden, werden aber häufig als Freilaufdioden in den Schaltern integriert. Verbreitet ist der Einsatz von MOSFETs als elektronische Schalter, bei denen immer eine sog. Bodydiode prinzipbedingt eingebaut ist. Erfmdungsgemäß bilden die parasitären Kondensatoren der elektronischen Schalter zusammen mit den Drosseln L1, L2 und L4 einen Resonanzkreis, der eine Schalterentlastung bewirkt.

In jedem Vollbrückenast werden die elektronischen Schalter S1, S3 bzw. S2, S4 abwechselnd mit einem Takt geöffnet und geschlossen, wobei die Frequenz des Takts in jedem Vollbrückenast gleich ist. Ansteuervorrichtungen, die das Öffnen und Schließen der elektronischen Schalter S1, S3, S2, S4 bewirken sind in Figur 1 nicht dargestellt. Durch eine Phasenverschiebung zwischen dem ersten und dem zweiten Takt ist der Strom durch die Lampe einstellbar.

In Figur 2 ist ein Ausführungsbeispiel für eine erfindungsgemäße Schaltungsanordnung mit einer Ladungspumpe zur Reduzierung der Netzstrom-Oberschwingungen dargestellt. In Figur 2 ist im Vergleich zu Figur 1 zusätzlich zwischen dem zweiten Knoten N2 und einem sechsten Knoten N6 ein Pump-Kondensator C7 geschaltet ist und zwischen dem sechsten Knoten N6 und dem dritten Knoten N3 eine PumpDiode D7 geschaltet. Die Energie wird nun nicht mehr wie im vorigen Ausführungsbeispiel in den positiven Knoten N3 und den negativen Knoten N4 eingespeist, sondern in den sechsten Knoten N6 und den negativen Knoten N4. Die Energie stammt von einer Netzspannungsquelle UN, die an Netzspannungs-Anschlüssen J1, J2 angeschlossen ist. J1 und J2 ist mit dem Wechselspannungs-Eingang eines Brückengleichrichters bestehend aus den Dioden D3, D4, D5, D6 verbunden. Der positive Ausgang des Brückengleichrichters ist mit dem sechsten Knoten N6 verbunden. Der negative Ausgang des Brückengleichrichters ist mit dem vierten Knoten N4 verbunden. Die Dioden D3 und D4 sind ausgefüllt gezeichnet, während D5 und D6 nicht ausgefüllt sind. Damit wird angedeutet, dass D3 und D4 langsame Dioden sein können, die mit der Netzfrequenz schalten, während D5 und D6 schnelle Dioden sein müssen, die mit der Betriebsfrequenz der Vollbrücke arbeiten.

Parallel zu D3 und D4 ist jeweils ein Kondensator C8, C9 geschaltet, der zu Entstörzwecken dient. D1, D2 und C4, C5 sind gestrichelt gezeichnet, da sie entfallen können.

Mit der beschriebenen Topologie wird eine Ladungspumpe zur Reduzierung von Netzstrom-Oberschwingungen realisiert, wie sie aus der Literatur z. B. aus US 6 259 213 (Rudolph) bekannt ist. Die erfindungsgemäße Schaltungsanordnung aus Figur 1 kann mit sehr geringem Schaltungsaufwand mit einer Ladungspumpe ausgestattet werden. Mit Hilfe der Betriebsfrequenz kann die Energiebilanz der Ladungspumpe eingestellt werden.

In Figur 3 ist eine Ladungspumpe in einer erfindungsgemäßen Schaltung realisiert, wie sie in der Schrift US 6 208 085 (Lehnert) beschrieben ist. Eine Netzspannungsquelle UN ist wieder mit Netzspannungsanschlüssen J1, J2 verbunden.

Mit den Netzspannungsanschlüssen J1, J2 ist der Wechselspannungseingang eines Vollbrücken-Gleichrichters D8, D9, D10, D11 verbunden. Der positive Ausgang des Vollbrücken-Gleichrichters D8, D9, D10, D11 ist mit dem positiven Knoten N3 und der negative Ausgang des Vollbrücken-Gleichrichters D8, D9, D10, D11 ist mit dem negativen Knoten N4 verbunden.

Mindestens ein Netzspannungsanschluss J1, J2 ist über einen Kondensator C8, C9 mit dem zweiten Knoten N2 verbunden. Im Ausführungsbeispiel sind beide Kondensatoren ausgeführt. Dies ist bei Lampen mir großer Leistung erforderlich, um genügend Pumpenergie zur Verfügung zu stellen. Die Kondensatoren C4 und C5 sind gestrichelt gezeichnet, um anzudeuten, dass auch nur diese entfallen können, während D1 und D2 bestückt sind.

Figur 4 unterscheidet sich bezüglich Figur 2 durch die Parallelschaltung eines Kondensators C10 zur Pumpdiode D7. Damit verbessert sich die Schalterentlastung der elektronischen Schalter S1, S2, S3 und S4 noch weiter.

Figur 5 unterscheidet sich bezüglich Figur 3 dadurch, dass zwischen den ersten Netzspannungsanschluss J1 und den dritten Knoten N3 ein elfter Kondensator C11 geschaltet ist und / oder dass zwischen den zweiten Netzspannungsanschluss J2 und den vierten Knoten N4 ein zwölfter Kondensator C12 geschaltet ist. Damit verbessert sich die Schalterentlastung der elektronischen Schalter S1, S2, S3 und S4 noch weiter. In Ausführungsbeispiel in Figur 5 ist C11 und C12 bestückt. Dies ist erforderlich, falls eine Symmetrisierung der Schaltungsanordnung gewünscht ist.

## Patentansprüche

1. Schaltungsanordnung zum Betrieb von Lampen mit folgenden Merkmalen:
• ein erster und ein zweiter Netzspannungsanschluss (J1, J2),
• ein erster Vollbrückenast, der die Serienschaltung eines ersten und eines dritten elektronischen Schalters (S1, S3) umfasst, die in einem ersten Mittelpunkt (N1) verbunden sind,
• ein zweiter Vollbrückenast, der die Serienschaltung eines zweiten und eines vierten elektronischen Schalters (S2, S4) umfasst, die in einem zweiten Mittelpunkt (N2) verbunden sind,
• der erste und der zweite Vollbrückenast sind jeweils mit einem Anschluss mit einem positiven Knoten (N3) und mit dem anderen Anschluss mit einem negativen Knoten (N4) verbunden,
• zwischen den positiven Knoten (N3) und den negativen Knoten (N4) ist ein Speicher-Kondensator (C6) geschaltet,
• der erste und der zweite Mittelpunkt (N1, N2) sind über eine erste Drossel (L1) verbunden,
**gekennzeichnet durch** folgende weitere Merkmale:
• ein Vollbrücken-Gleichrichter (D8, D9, D10, D11) dessen Wechselspannungseingänge mit den Netzspannungsanschlüssen (J1, J2) verbunden sind, dessen positiver Ausgang mit dem dritten Knoten (N3) und dessen negativer Ausgang mit dem vierten Knoten (N4) verbunden ist,
• mindestens ein der Netzspannungsanschlüsse (J1, J2) ist über einen Kondensator (C8, C9) mit dem zweiten Knoten (N2) verbunden.
• im zweiten Vollbrückenast in Serie zum zweiten und vierten elektronischen Schalter (S2, S4) ist mindestens eine zweite Drossel (L2) geschaltet.

2. Schaltungsanordnung gemäß Anspruch 1, **dadurch gekennzeichnet, dass** zwischen den ersten Netzspannungsanschluss (J1) und den dritten Knoten (N3) ein elfter Kondensator (C11) geschaltet ist und / oder dass zwischen den zweiten Netzspannungsanschluss (J2) und den vierten Knoten (N4) ein zwölfter Kondensator (C12) geschaltet ist.

3. Schaltungsanordnung zum Betrieb von Lampen, mit folgenden Merkmalen:
• ein erster Vollbrückenast, der die Serienschaltung eines ersten und eines dritten elektronischen Schalters (S1, S3) umfasst, die in einem ersten Mittelpunkt (N 1) verbunden sind,
• ein zweiter Vollbrückenast, der die Serienschaltung eines zweiten und eines vierten elektronischen Schalters (S2, S4) umfasst, die in einem zweiten Mittelpunkt (N2) verbunden sind,
• der erste und der zweite Vollbrückenast sind jeweils mit einem Anschluss mit einem positiven Knoten (N3) und mit dem anderen Anschluss mit einem negativen Knoten (N4) verbunden,
• zwischen den positiven Knoten (N3) und den negativen Knoten (N4) ist ein Speicher-Kondensator (C6) geschaltet,
• der erste und der zweite Mittelpunkt (N1, N2) sind über eine erste Drossel (L1) verbunden,
**dadurch gekennzeichnet, dass** zwischen dem zweiten Knoten (N2) und einem sechsten Knoten (N6) ein Pump-Kondensator (C7) geschaltet ist und zwischen dem sechsten Knoten (N6) und dem dritten Knoten (N3) eine PumpDiode (D7) geschaltet ist, wobei zwischen dem sechsten Knoten (N6) und dem vierten Knoten (N4) eine gleichgerichtete Netzspannung (UN) einspeisbar ist und dass im zweiten Vollbrückenast in serie zum zweiten und vierten elektronischen schelter (S2, S4) mindestens eine zweite Drossel (L2) geschaltet ist.

4. Schaltungsanordnung gemäß Anspruch 3, **dadurch gekennzeichnet, dass** die Schaltungsanordnung einen Vollbrücken-Gleichrichter (D3, D4, D5, D6) aufweist, dessen positiver Ausgang mit dem sechsten Knoten (N6) und dessen negativer Ausgang mit dem vierten Knoten (N4) verbunden ist.

5. Schaltungsanordnung gemäß Anspruch 3 oder 4, **dadurch gekennzeichnet, dass** zwischen dem sechsten Knoten (N6) und dem dritten Knoten (N3) ein zehnter Kondensator (C 10) geschaltet ist.

6. Schaltungsanordnung gemäß Anspruch 1 oder 3, **gekennzeichnet durch** folgende Merkmale:
• parallel zur Serienschaltung des zweiten und vierten elektronischen Schalters (S2, S4) ist die Serienschaltung eines ersten und eines zweiten Kondensators (C1, C2) geschaltet, die an einem fünften Knoten (N5) verbunden sind,
• zwischen den fünften Knoten (N5) und den ersten Mittelpunkt (N1) ist ein Lastkreis geschaltet, an den Lampen (Lp) ankoppelbar sind.

7. Schaltungsanordnung gemäß Anspruch 6, **dadurch gekennzeichnet, dass** der Lastkreis einen Tiefpass (L3, C3) enthält, über den Lampen (Lp) ankoppelbar sind.

8. Schaltungsanordnung gemäß Anspruch 7, **dadurch gekennzeichnet, dass** der Tiefpass (L3, C3) eine Serienschaltung einer dritten Drossel (L3) mit einem dritten Kondensator (C3) umfasst.

9. Schaltungsanordnung gemäß einem der vorigen Ansprüche,
**dadurch gekennzeichnet, dass** die zweite Drossel (L2) zwischen den dritten Knoten (N3) und den zweiten elektronischen Schalter (S2) geschaltet ist und dass eine vierte Drossel (L4) zwischen den vierten Knoten (N4) und den vierten elektronischen Schalter (S4) geschaltet ist.

10. Schaltungsanordnung gemäß Anspruch 9, **dadurch gekennzeichnet, dass** die zweite und die vierte Drossel (L2, L4) magnetisch gekoppelt sind.

11. Schaltungsanordnung gemäß einem der vorigen Ansprüche,
**dadurch gekennzeichnet, dass** zwischen den zweiten und den dritten Knoten (N2, N3) die Parallelschaltung eines vierten Kondensators (C4) und einer ersten Diode (D1) geschaltet ist und dass zwischen den zweiten und den vierten Knoten (N2, N4) die Parallelschaltung eines fünften Kondensators (C5) und einer zweiten Diode (D2) geschaltet ist.

12. Schaltungsanordnung gemäß einem der vorigen Ansprüche, **gekennzeichnet durch** folgende Merkmale:
● der erste und der dritte elektronische Schalter (S1, S3) öffnen und schließen abwechselnd mit einem ersten Takt,
● der zweite und der vierte elektronische Schalter (S2, S4) öffnen und schließen abwechselnd mit einem zweiten Takt,
● der erste und der zweite Takt weisen die gleiche Frequenz auf,
● eine Phasenverschiebung zwischen dem ersten und dem zweiten Takt ist einstellbar.

## Claims

1. Circuit arrangement for operating lamps having the following features:
● a first and a second system voltage connection (J1, J2),
● a first full-bridge branch which comprises the series circuit comprising a first and a third electronic switch (S1, S3) which are connected at a first center point (N1),
● a second full-bridge branch which comprises the series circuit comprising a second and a fourth electronic switch (S2, S4) which are connected at a second center point (N2),
● the first and the second full-bridge branches are each connected with one connection to a positive node (N3) and with the other connection to a negative node (N4),
● a storage capacitor (C6) is connected between the positive node (N3) and the negative node (N4), and
● the first and the second center points (N1, N2) are connected via a first inductor (L1),
**characterized by** the following features:
● a full-bridge rectifier (D8, D9, D10, D11), whose AC voltage inputs are connected to the system voltage connections (J1, J2), whose positive output is connected to the third node (N3), and whose negative output is connected to the fourth node (N4),
● at least one of the system voltage connections (J1, J2) is connected to the second node (N2) via a capacitor (C8, C9),
● at least one second inductor (L2) is connected in the second full-bridge branch in series with the second and fourth electronic switches (S2, S4).

2. Circuit arrangement according to Claim 1, **characterized in that** an eleventh capacitor (C11) is connected between the first system voltage connection (J1) and the third node (N3), and/or **in that** a twelfth capacitor (C12) is connected between the second system voltage connection (J2) and the fourth node (N4).

3. Circuit arrangement for operating lamps having the following features:
● a first full-bridge branch which comprises the series circuit comprising a first and a third electronic switch (S1, S3) which are connected at a first center point (N1),
● a second full-bridge branch which comprises the series circuit comprising a second and a fourth electronic switch (S2, S4) which are connected at a second center point (N2),
● the first and the second full-bridge branches are each connected with one connection to a positive node (N3) and with the other connection to a negative node (N4),
● a storage capacitor (C6) is connected between the positive node (N3) and the negative node (N4), and
● the first and the second center points (N1, N2) are connected via a first inductor (L1),
**characterized in that** a pump capacitor (C7) is connected between the second node (N2) and a sixth node (N6), and a pump diode (D7) is connected between the sixth node (N6) and the third node (N3), it being possible for a rectified system voltage (UN) to be fed in between the sixth node (N6) and the fourth node (N4), and **in that** at least one second inductor (L2) is connected in the second full-bridge branch in series with the second and the fourth electronic switches (S2, S4).

4. Circuit arrangement according to Claim 3, **characterized in that** the circuit arrangement has a full-bridge rectifier (D3, D4, D5, D6), whose positive output is connected to the sixth node (N6), and whose negative output is connected to the fourth node (N4).

5. Circuit arrangement according to Claim 3 or 4, **characterized in that** a tenth capacitor (C10) is connected between the sixth node (N6) and the third node (N3).

6. Circuit arrangement according to Claim 1 or 3, **characterized by** the following features:
● the series circuit comprising a first and a second capacitor (C1, C2), which are connected at a fifth node (N5), is connected in parallel with the series circuit comprising the second and fourth electronic switches (S2, S4), and
● a load circuit, to which lamps (Lp) can be coupled, is connected between the fifth node (N5) and the first center point (N1).

7. Circuit arrangement according to Claim 6, **characterized in that** the load circuit contains a low-pass filter (L3, C3), via which lamps (Lp) can be coupled.

8. Circuit arrangement according to Claim 7, **characterized in that** the low-pass filter (L3, C3) comprises a series circuit comprising a third inductor (L3) and a third capacitor (C3).

9. Circuit arrangement according to one of the preceding claims, **characterized in that** the second inductor (L2) is connected between the third node (N3) and the second electronic switch (S2), and **in that** a fourth inductor (L4) is connected between the fourth node (N4) and the fourth electronic switch (S4).

10. Circuit arrangement according to Claim 9, **characterized in that** the second and the fourth inductors (L2, L4) are magnetically coupled.

11. Circuit arrangement according to one of the preceding claims, **characterized in that** the parallel circuit comprising a fourth capacitor (C4) and a first diode (D1) is connected between the second and the third nodes (N2, N3), and **in that** the parallel circuit comprising a fifth capacitor (C5) and a second diode (D2) is connected between the second and the fourth nodes (N2, N4).

12. Circuit arrangement according to one of the preceding claims, **characterized by** the following features:
● the first and the third electronic switches (S1, S3) open and close alternately at a first clock,
● the second and the fourth electronic switches (S2, S4) open and close alternately at a second clock,
● the first and the second clock have the same frequency, and
● a phase shift can be set between the first and the second clock.

## Revendications

1. Circuit pour faire fonctionner des lampes, ayant les caractéristiques suivantes :
● une première et une deuxième borne de tension de réseau (J1, J2),
● une première branche de pont intégral, qui comprend le montage en série d'un premier et d'un troisième interrupteur électronique (S1, S3) qui sont reliés en un premier point central (N1),
● une deuxième branche de pont intégral, qui comprend le montage en série d'un deuxième et d'un quatrième interrupteur électronique (S2, S4) qui sont reliés en un deuxième point central (N2),
● la première et la deuxième branche de pont intégral sont reliées respectivement par une borne à un noeud positif (N3) et par l'autre borne à un noeud négatif (N4),
● un condensateur d'accumulation (C6) est branché entre le noeud positif (N3) et le noeud négatif (N4),
● le premier et le deuxième point central (N1, N2) sont reliés par l'intermédiaire d'une première bobine de self (L1),
**caractérisé par** les autres caractéristiques suivantes :
● un redresseur à pont intégral (D8, D9, D10, D11), dont les entrées de tension alternative sont reliées aux bornes de tension de réseau (J1, J2), dont la sortie positive est reliée au troisième noeud (N3) et dont la sortie négative est reliée au quatrième noeud (N4),
● au moins l'une des bornes de tension de réseau (J1, J2) est reliée par l'intermédiaire d'un condensateur (C8, C9) au deuxième noeud (N2),
● au moins une deuxième bobine de self (L2) est branchée dans la deuxième branche de pont intégral en série avec le deuxième et le quatrième interrupteur électronique (S2, S4).

2. Circuit selon la revendication 1, **caractérisé par le fait qu'**un onzième condensateur (C11) est branché entre la première borne de tension de réseau (J1) et le troisième noeud (N3) et/ou un douzième condensateur (C12) est branché entre la deuxième borne de tension de réseau (J2) et le quatrième noeud (N4).

3. Circuit pour faire fonctionner des lampes, avec les caractéristiques suivantes :
● une première branche de pont intégral, qui comprend le montage en série d'un premier et d'un troisième interrupteur électronique (S1, S3) qui sont reliés en un premier point central (N1),
● une deuxième branche de pont intégral, qui comprend le montage en série d'un deuxième et d'un quatrième interrupteur électronique (S2, S4) qui sont reliés en un deuxième point central (N2),
● la première et la deuxième branche de pont intégral sont reliées respectivement par une borne à un noeud positif (N3) et par l'autre borne à un noeud négatif (N4),
● un condensateur d'accumulation (C6) est branché entre le noeud positif (N3) et le noeud négatif (N4),
● le premier et le deuxième point central (N1, N2) sont reliés par l'intermédiaire d'une première bobine de self (L2),
**caractérisé par le fait qu'**un condensateur de pompage (C7) est branché entre le deuxième noeud (N2) et un sixième noeud (N6) et une diode de pompage (D7) est branchée entre le sixième noeud (N6) et le troisième noeud (N3), une tension de réseau redressée (UN) pouvant être introduite entre le sixième noeud (N6) et le quatrième noeud (N4), et qu'au moins une deuxième bobine de self (L2) est branchée dans la deuxième branche de pont intégral en série avec le deuxième et le quatrième interrupteur (S2, S4).

4. Circuit selon la revendication 3, **caractérisé par le fait que** le circuit comporte un redresseur à pont intégral (D3, D4, D5, D6) dont la sortie positive est reliée au sixième noeud (N6) et dont la sortie négative est reliée au quatrième noeud (N4).

5. Circuit selon la revendication 3 ou 4, **caractérisé par le fait qu'**un dixième condensateur (C10) est branché entre le sixième noeud (N6) et le troisième noeud (N3).

6. Circuit selon la revendication 1 ou 3, **caractérisé par** les caractéristiques suivantes :
● le montage en série d'un premier et d'un deuxième condensateur (C1, C2) qui sont reliés à un cinquième noeud (N5) est branché en parallèle avec le montage en série du deuxième et du quatrième interrupteur (S2, S4),
● un circuit de charge auquel des lampes (Lp) peuvent être raccordées est branché entre le cinquième noeud (N5) et le premier point central (N1).

7. Circuit selon la revendication 6, **caractérisé par le fait que** le circuit de charge comporte un passe-bas (L3, C3) par l'intermédiaire duquel des lampes (Lp) peuvent être raccordées.

8. Circuit selon la revendication 7, **caractérisé par le fait que** le passe-bas (L3, C3) comprend un montage en série d'une troisième bobine de self (L3) avec un troisième condensateur (C3).

9. Circuit selon l'une des revendications précédentes, **caractérisé par le fait que** la deuxième bobine de self (L2) est branchée entre le troisième noeud (N3) et le deuxième interrupteur électronique (S2) et qu'une quatrième bobine de self (L4) est branchée entre le quatrième noeud (N4) et le quatrième interrupteur électronique (S4).

10. Circuit selon la revendication 9, **caractérisé par le fait que** la deuxième et la quatrième bobine de self (L2, L4) sont couplées magnétiquement.

11. Circuit selon l'une des revendications précédentes, **caractérisé par le fait que** le montage en parallèle d'un quatrième condensateur (C4) et d'une première diode (D1) est branché entre le deuxième et le troisième noeud (N2, N3) et que le montage en parallèle d'un cinquième condensateur (C5) et d'une deuxième diode (D2) est branché entre le deuxième et le quatrième noeud (N2, N4).

12. Circuit selon l'une des revendications précédentes, **caractérisé par** les caractéristiques suivantes :
● le premier et le troisième interrupteur électronique (S1, S3) ouvrent et ferment en alternance suivant une première cadence,
● le deuxième et le quatrième interrupteur électronique (S2, S4) ouvrent et ferment en alternance suivant une deuxième cadence,
● la première et la deuxième cadence ont la même fréquence,
● un déphasage entre la première et la deuxième cadence est réglable.
